# EUROPÄISCHE PATENTSCHRIFT

(11) **EP 1 721 555 B1**
(45) Veröffentlichungstag und Bekanntmachung des Hinweises auf die Patenterteilung: **14.11.2012**
(21) Anmeldenummer: 06113505.9
(22) Anmeldetag: 04.05.2006
(51) Int. Cl.: A47L 9/14

(54) **Filterbeutel**
Filter bag
Sac à poussières

(30) Priorität: 12.05.2005 DE 202005007503 U
(43) Veröffentlichungstag der Anmeldung: 15.11.2006
(73) Patentinhaber: MELITTA HAUSHALTSPRODUKTE GmbH & Co. Kommanditgesellschaft, D-32427 Minden (DE)
(72) Erfinder: CZADO, Wolfgang, 32429, Minden (DE)
(74) Vertreter: Dantz, Jan Henning

(56) Entgegenhaltungen:
- DE-A1- 10 224 561
- DE-U1- 9 110 724
- GB-A- 766 086
- US-A- 3 973 936
- US-A- 6 156 086
- US-A1- 2004 211 160

## Beschreibung

Die vorliegende Erfindung betrifft einen Filterbeutel, insbesondere für Staubsauger, mit einer Einströmöffnung, die von einer Halteplatte umgeben ist, und einen luftdurchlässigen Vliesstoff zum Filtern der durchströmenden Luft.

Es gibt Filterbeutel, die zwei Lagen aus Vliesstoff umfassen, die randseitig miteinander verschweißt sind und an einer Seite eine Einströmöffnung aufweisen, in die ein Stutzen eines Staubsaugers einsteckbar ist. Dadurch kann durch den Filterbeutel Luft gesaugt und gefiltert werden, wobei sich der Schmutz vollflächig im Bereich des Vliesstoffes ablagert. Nachteilig bei diesen Filterbeuteln ist, dass das Material des Vliesstoffes vergleichsweise teuer ist und zudem aufprallende Schmutzteilchen den Vliesstoff leicht beschädigen können. Zudem kann der Füllstand des Filterbeutels nur schlecht erfasst werden, da auch ein gefüllter Beutel noch eine ausreichende Luftdurchlässigkeit aufweist.

Aus der US 6,156,086 ist ein Staubsaugerbeutel bekannt, bei dem zwei Lagen von Filtermaterial randseitig an einer Naht miteinander verbunden sind. Beide Lagen von Filtermaterial sind mehrlagig ausgebildet, wobei eine der Lage eine Schicht aus einer Folie aufweist, die die benachbart zu einer weiteren Trägerschicht angeordnet ist.

Die DE 102 24 561 offenbart einen Filterbeutel für einen Staubsauger, bei dem benachbart zu einer Eintrittsöffnung für schmutzbeladenen Luftstrom ein Sichtfenster ausgebildet ist. Das Sichtfenster ist dabei aus einer durchsichtigen Kunststofffolie gebildet, die durch Verkleben oder Ultraschallschweißen mit dem Filtermaterial des Beutels dauerhaft dicht verbunden ist.

Die US 2004/0211160 offenbart eine mehrlagige Filterstruktur, wobei die einzelnen Schichten der Filterstruktur andere Materialeigenschaften und damit auch andere Filtereigenschaften besitzen.

Es ist daher Aufgabe der vorliegenden Erfindung einen Filterbeutel zu schaffen, der einfach aufgebaut ist und die oben genannten Nachteile vermeidet.

Zur Lösung der Aufgabe wird erfindungsgemäß ein Filterbeutel mit den Merkmalen des Anspruches 1 vorgeschlagen. Der Filterbeutel weist neben einem luftdurchlässigen Vliesstoff eine luftundurchlässige Folie auf, die mit dem Vliesstoff dicht verschweißt ist. Dadurch ist der Filterbeutel aus unterschiedlichen Materialien ausgebildet, wobei die kostengünstige Folie den Gesamtpreis bei der Herstellung des Filterbeutels reduziert. Zudem kann die Folie an Stellen vorgesehen werden, die leicht beschädigt werden, beispielsweise gegenüber der Einströmöffnung, sodass aufprallende Partikel den Vliesstoff nicht beschädigen, sondern lediglich auf die beständige Folie auftreffen.

Gemäß der Erfindung ist der Filterbeutel aus zwei randseitig miteinander verschweißten Lagen gebildet, wobei eine Lage aus Vliesstoff und eine Lage aus Folie besteht. Die Lagen können den gleichen Zuschnitt haben, sodass eine besonders effektive Herstellung des Filterbeutels möglich ist. Dann stehen nur rund 50 % der Fläche als Filterfläche zur Verfügung, was jedoch für die meisten Anwendungsfälle noch ausreichend ist.

Vorzugsweise ist die Folie transparent und ermöglicht somit eine Füllstandskontrolle. Dadurch kann der Benutzer auf einfache Weise erkennen, wann der Filterbeutel gefüllt ist und ausgewechselt werden muss. Zudem können auch eingesaugte Wertgegenstände durch die Folie gesehen werden, was eine Verbesserung darstellt, da ansonsten der Filterbeutel zerstört werden müsste, um an solche Wertgegenstände zu gelangen.

Für eine gute Filterleistung ist der Vliesstoff vorzugweise mehrlagig ausgebildet und umfasst einen Vorfilter aus einem Volumenvlies mit rauer Oberfläche und einen Hauptfilter aus feinerem Vliesstoff. Der Vliesstoff kann beispielsweise mehrschichtig aus einer Kombination aus Spunbond und Meltblow bestehen. Ferner ist es möglich, den Vliesstoff mit Nanofasem zu beschichten, insbesondere die Nanofasern an dem Meltblowvlies vorzusehen, damit an der Innenseite eine raue Oberfläche erzeugt wird, die nicht so schnell verstopfen kann.

Gemäß einer weiteren Ausgestaltung der Erfindung ist die Folie an der Innenseite des Beutels mit einer antibakteriellen Beschichtung versehen, sodass auch bei längeren Standzeiten das Keimwachstum innerhalb des Filterbeutels begrenzt wird.

Die antibakterielle Beschichtung kann aus verschiedenen Materialien, beispielweise ätherische Öle oder anderen Stoffen gebildet sein.

Nach einer bevorzugten Ausführungsform ist die Einströmöffnung von Vliesstoff umgeben, an dem die Halteplatte festgelegt ist, und ein Ring aus Vliesstoffmaterial bildet eine Dichtung für einen in die Einströmöffnung einsteckbaren Stutzen. Dadurch kann mit nur wenigen Bauteilen der Filterbeutel hergestellt werden, sodass kein zusätzlicher Dichtungsring in der Halteplatte montiert werden muss. Der Ring aus Vliesstoffmaterial kann dabei ebenfalls eine Filterfläche ausbilden, wobei zur Verbesserung der Dichtigkeit der Dichtring auch geprägt sein kann, sodass er in den Filterbeutel hineinragt und somit an einem eingefügten Stutzen anliegt. Dadurch wird ein Umklappen des Dichtringes vermieden.

Die Erfindung wird nachfolgend anhand eines Ausführungsbeispieles mit Bezug auf die beigefügten Zeichnungen näher erläutert. Es zeigen:
- Figur 1: eine Draufsicht auf ein Ausführungsbeispiel eines erfindungsgemäßen Filterbeutels;
- Figur 2: eine geschnittene Seitenansicht des Filterbeutels der Figur 1, und
- Figur 3: eine graphische Darstellung des Volumenstromabfalles bei verschiedenen Filterbeuteln.

Der Filterbeutel 1 umfasst einen im Wesentlichen quadratischen Beutelkörper 2, der an einem umlaufenden Rand 3 verschweißt ist und zwischen einer Lage aus Vliesstoff 4 und einer Lage aus Folie 5 einen geschlossenen Innenraum ausbildet. Im Bereich des Vliesstoffes 4 ist eine Halteplatte 6 angeordnet, die eine Einströmöffnung 10 umgibt. An der Halteplatte 6 ist eine verschiebbare Verschlussplatte 7 vorgesehen, die entlang Führungen 8 an der Halteplatte 6 verschoben werden kann, um die Einströmöffnung 10 zu überdecken. Hierfür ist an der Verschlussplatte 7 ein Griffabschnitt 9 ausgebildet.

Um die Einströmöffnung 10 ist ein Ring 11 aus Vliesstoffmaterial gebildet, der als Dichtring um einen Stutzen angeordnet werden kann, der in die Einströmöffnung 10 eingesteckt wird. Der Ring 11 kann dabei auch geprägt sein, um eine besonders gute Dichtung um den Stutzen zu gewährleisten.

Die Folie 5 besteht aus einem luftundurchlässigen Material und ist transparent ausgebildet. Dadurch kann der Benutzer bei Herausnahme des Filterbeutels 1 jederzeit den Füllstand erkennen und gegebenenfalls auch den Filterbeutel 1 nach eingesaugten Wertgegenständen durchsuchen.

Der Vliesstoff 4 ist mehrschichtig ausgebildet, vorzugsweise aus Spunbond und Meltblow. Diese Materialien können beispielsweise so angeordnet sein, dass eine Lage Spunbond ein oder mehrere Lagen aus Meltblow beidseitig umgibt. Ferner ist es möglich, dass Spunbond und Meltblow im Wechsel angeordnet sind, wobei statt zwei Schichten natürlich auch drei bis 5 Schichten vorgesehen sein können. Ferner ist es möglich, den Meltblow mit Nanofasern zu beschichten, damit die Filtrationsrate verbessert wird. Es ist sinnvoll, die Oberfläche des Vliesstoffes als Vorfilter auszubilden, also ein Volumenvlies mit rauer Oberfläche vorzusehen, und als Hauptfilter einen feineren Vliesstoff anzuordnen. Dadurch setzt der Vliesstoff 4 langsamer zu und die Filterleistung kann über einen langen Zeitraum im Wesentlichen erhalten bleiben.

In dem dargestellten Ausführungsbeispiel ist die Folie 5 vollflächig auf der Seite gegenüber der Einströmöffnung 10 angeordnet und bildet somit einen Prallschutz. Es ist natürlich möglich, die Größe der Folie 5 zu reduzieren, insbesondere auf einen Bereich gegenüber der Einströmöffnung 10, um einen größeren Bereich des Filterbeutels 1 luftdurchlässig zu gestalten. Die Folie 5 kann auch streifenförmig an dem Beutel angeordnet sein. Ferner ist es auch möglich, den Bereich mit der Halteplatte 6 mit Folie zu umgeben und die gegenüberliegende Lage aus Vliesstoff auszubilden, sodass der Filterbereich gegenüber dem gezeigten Ausführungsbeispiel geringfügig vergrößert wird.

Nachfolgend wird ein bevorzugtes Ausführungsbeispiel für einen Filterbeutel 1 beschrieben.

Das luftdurchlässige Filtermaterial 4 ist ein Vliesstoff , der aus einem Vorfiltervlies, einem Grobstaubspeicher, einem Feinfilter und einer stabilisierenden Lage besteht.

Hierbei hält der Vorfilter groben Schmutz > 1mm zurück, weist eine Luftdurchlässigkeit von > 10001/qm x s, eine Dicke < 0.5 mm und ein Flächengewicht zwischen 15-100 g/qm auf. Der Vorfilter besteht vorzugsweise aus einem Spinnvlies, einem Gittergelege oder einer perforierten oder geschlitzten Folie.

Der Grobstaubspeicher speichert groben Schmutz < 1mm, weist eine Luftdurchlässigkeit von > 10001/qm x s, eine Dicke von 0.5 - 5 mm, vorzugsweise 1 -2 mm und ein Flächengewicht zwischen 20 - 100 g/qm auf. Der Grobstaubspeicher besteht vorzugsweise aus einem trocken oder nassgelegten Vlies, das durch vernadeln oder wasserstrahlen, durch Klebepulver oder Bicomponetentfasern oder andere übliche Verfestigungsverfahren verfestigt sein kann. Weiterhin kann der Grobstaubspeicher einen Fasergradienten sowohl bezüglich des Faserdurchmessers (zunehmender Faserdurchmesser zur Anströmseite hin) als auch der Faserdichte (zunehmende Faserdichte zur Abströmseite hin) aufweisen. Der Gradient kann dabei auch durch mehrere aufeinanderfolgenden Vlieslagen mit ebengenannten Eigenschaften ausgebildet werden. Ebenso geeignet ist ein offenporiger Schaum.

Der Feinfilter hält feinen Schmutz > 0.0001 mm zurück, und weist eine Luftdurchlässigkeit von > 2001/qm x s, einer Dicke < 0.5 mm und einem Flächengewicht zwischen 15 - 80 g/qm auf. Der Feinfilter besteht vorzugsweise aus einem Spinnvlies, einem Meltblow oder einer Spinvlies-Meltblow Kombination wie SM, SMS, SMMS, SMSMS, etc.

Die stabilisierenden Lage, weist eine Luftdurchlässigkeit von > 5001/qm x s, einer Dicke < 1 mm und einem Flächengewicht zwischen 15-100 g/qm auf und besteht vorzugsweise aus einem Spinnvlies, einem Gittergelege oder einer perforierten oder geschlitzten Folie.

Alternativ ist es möglich, bei reißfester Ausführung des Grobstaubspeichers auf die Vorfilterschicht zu verzichten.

Weiterhin vorteilhaft ist es, neben der Feinfilterschicht eine zusätzliche Feinstfilterschicht in Form einer Lage aus Nanofasern mit einem Faserdurchmesser von 10 - 2000 nm einzubringen.

Die Nanofaserschicht hält feinen Schmutz zurück und weist eine Luftdurchlässigkeit von > 5001/qm x s, einer Dicke < 0.1 mm und ein Flächengewicht zwischen 0.01 - 2 g/qm auf. Vorzugsweise ist die Nanofaserschicht direkt auf der Feinfilterschicht, z.B. einem Meltblow abgelegt. Hierbei ist sowohl eine Schicht Nanofasern auf der Abströmseite denkbar, als auch eine Schicht auf der Anströmseite, sowie zur Erhöhung der Filterleistung sowohl auf der An- wie Anströmseite.

### Beispiele

Nachfolgend wurden mehrere Beispiele von Staubfilterbeuteln einem Test unterzogen. Die Maße der Beutel der Beispiele A - D betrugen jeweils 25.5 x 28 cm.

Die untere Hälfte von Beutel A besteht aus einer transparenten Plastikfolie, während die obere Hälfte aus einem 3-lagigem Luftfiltermedium aus 30 g/qm Spunbond, 50 g/qm Meltblow und 30 g/qm Spunbond besteht.

Beutel B weist auf der Oberseite des Beutels einen durchgängigen, 15 cm breiten Steifen aus einer transparenten Plastikfolie auf. Dabei besteht der übrige Teil des Beutels aus einem 3-lagigem Luftfiltermedium, bestehend aus 50 g/qm Vlies mit einer Dicke von 1 - 2 mm, 25 g/qm Meltblow und 30 g/qm Spunbond als äußere Lage.

Die untere Hälfte von Beutel C besteht aus einer transparenten Plastikfolie, während die obere Hälfte wie in Beispiel B aus einem 3-lagigem Luftfiltermedium, bestehend aus 50 g/qm Vlies mit einer Dicke von 1 - 2 mm, 25 g/qm Meltblow und 30 g/qm Spunbond als äußere Lage gebildet wird.

Beutel D ist ein Standard Papierbeutel.

Die Testergebnisse mit diesen vier Beuteln sind in der nachfolgenden Tabelle wiedergegeben:

| DMT Typ 8 Prüfstaub-Einwaage | max. Volumenstrom in m³/h | | | |
|---|---|---|---|---|
| | A | B | C | D |
| | SMS und Folie | Beutel mit Folienstreifen | Folienbeutel, Unterseite Folie | Papierbeutel |
| 0 | 159,0 | 158,9 | 160,1 | 160,0 |
| 50 | 112,0 | 135,5 | 133,2 | 125,0 |
| 100 | 92,0 | 125,0 | 113,7 | 112,0 |
| 150 | 80,5 | 115,0 | 99,0 | 105,0 |
| 200 | 70,0 | 105,0 | 88,0 | 95,0 |
| 250 | 59,0 | 98,0 | 82,0 | 91,0 |
| 300 | 48,0 | 93,0 | 78,0 | 88,0 |

Die Ergebnisse der Tabelle sind in Figur 3 grafisch dargestellt. Daraus ist erkennbar, das der Volumenstromabfall bei dem Beutel A etwas größer bei höher ab einer gewissen Staubeinwaage ist, also der Luftwiderstand durch den Beutel A schon bei geringer Befüllung relativ hoch ist und somit eine geringere Filterleistung vorhanden ist.

Die Beutel B und C hingegen können in der Filterleistung einem Papierbeutel D Stand halten, obwohl die für die Filterung zur Verfügung stehende Fläche bei den Beuteln B und C deutlich geringer ist als bei dem Papierbeutel D. Die Wahl eines geeignetes Vliesstoffes für den Filterbeutel ist somit entscheidend dafür, dass trotz geringerer Filterfläche etwa die gleiche Filterwirkung erzielt wird.

## Patentansprüche

1. Filterbeutel (1), insbesondere für Staubsauger, mit einer Einströmöffnung (10), die von einer Halteplatte (6) umgeben ist, und einem luftdurchlässigen Vliesstoff (4) zum Filtern der durchströmenden Luft, wobei der Filterbeutel (1) teilweise eine luftundurchlässige Folie (5) aufweist, die mit dem Vliesstoff (4) dicht verschweißt ist, wobei der Filterbeutel (1) aus zwei randseitig miteinander verschweißten Lagen gebildet ist, **dadurch gekennzeichnet, dass** eine Lage aus Vliesstoff (4) und eine Lage aus Folie (5) besteht.

2. Filterbeutel nach Anspruch 1, **dadurch gekennzeichnet, dass** die Folie (5) transparent ist und eine Füllstandskontrolle ermöglicht.

3. Filterbeutel nach Anspruch 1 oder 2, **dadurch gekennzeichnet, dass** der Vliesstoff (4) mehrlagig ausgebildet ist und einen Vorfilter aus einem Volumenvlies mit rauer Oberfläche und einen Hauptfilter aus feinerem Vliesstoff aufweist.

4. Filterbeutel nach einem der Ansprüche 1 bis 3, **dadurch gekennzeichnet, dass** der Vliesstoff (4) aus einer mehrschichtigen Kombination aus Spunbond und Meltblow besteht.

5. Filterbeutel nach einem der Ansprüche 1 bis 4, **dadurch gekennzeichnet, dass** der Vliesstoff (4) Nanofasern enthält, insbesondere als Beschichtung eines Meltblowvlieses.

6. Filterbeutel nach einem der Ansprüche 1 bis 5, **dadurch gekennzeichnet, dass** die Folie (5) an der Innenseite des Beutels mit einer antibakteriellen Beschichtung versehen ist.

7. Filterbeutel nach einem der Ansprüche 1 bis 6, **dadurch gekennzeichnet, dass** die Einströmöffnung (10) von Vliesstoff (4) umgeben ist, an dem die Halteplatte (6) festgelegt ist und ein Ring (11) aus Vliesstoffmaterial eine Dichtung für einen in die Einströmöffnung (10) einsteckbaren Stutzen bildet.

8. Filterbeutel nach einem der Ansprüche 1 bis 7, **dadurch gekennzeichnet, dass** der luftdurchlässige Vliesstoff (4) aus einem Vorfiltervlies, einem Grobstaubspeicher, einem Feinfilter und einer stabilisierenden Lage besteht.

9. Filterbeutel nach Anspruch 8, **dadurch gekennzeichnet, dass** der Grobstaubspeicher eine Luftdurchlässigkeit von mehr als 10001/qm x s aufweist und eine Dicke zwischen 1 - 2 mm besitzt.

10. Filterbeutel nach Anspruch 8 oder 9, **dadurch gekennzeichnet, dass** der Feinfilter eine Luftdurchlässigkeit von mehr als 2001/qm x s aufweist und eine Dicke kleiner als 0,5 mm aufweist.

11. Filterbeutel nach einem der Ansprüche 8 bis 10, **dadurch gekennzeichnet, dass** die stabilisierende Lage eine Luftdurchlässigkeit von mehr als 500 1/qm x s aufweist und eine Dicke kleiner 1 mm besitzt.

## Claims

1. Filter bag (1), particularly for vacuum cleaners, with an inflow opening (10), which is surrounded by a mounting plate (6), and an air-permeable non-woven material (4) for filtering the air flowing through, wherein the filter bag (1) partly comprises an air-impermeable film (5), which is sealingly welded to the non-woven material (4) and wherein the filter bag (1) is formed from two layers welded together at the edge, **characterised in that** one layer consists of non-woven material (4) and one layer consists of film (5).

2. Filter bag according to claim 1, **characterised in that** the film (5) is transparent and enables a check of the filling state.

3. Filter bag according to claim 1 or 2, **characterised in that** the non-woven material (4) is of multi-layer construction and comprises a pre-filter of a bulky non-woven material with a rough surface and a main filter of finer non-woven material.

4. Filter bag according to any one of claims 1 to 3, **characterised in that** the non-woven material (4) consists of a multi-layered combination of spunbond and meltblow.

5. Filter bag according to any one of claims 1 to 4, **characterised in that** the non-woven material (4) contains nanofibres, particularly as a coating of a meltblow non-woven material.

6. Filter bag according to any one of claims 1 to 5, **characterised in that** the film (5) is provided at the inner side of the bag with an antibacterial coating.

7. Filter bag according to any one of claims 1 to 6, **characterised in that** the inflow opening (10) is surrounded by non-woven material (4) to which the mounting plate (6) is fastened and a ring (11) of non-woven material forms a seal for a connecting pipe insertable into the inflow opening (10).

8. Filter bag according to any one of claims 1 to 7, **characterised in that** the air-permeable non-woven material (4) consists of a pre-filter non-woven material, a coarse-dust store, a fine filter and a stabilising layer.

9. Filter bag according to claim 8, **characterised in that** the coarse dust store has an air permeability of more than 1000 l/m² x s and a thickness of between 1 and 2 millimetres.

10. Filter bag according to claim 8 or 9, **characterised in that** the fine filter has an air permeability of more than 200 l/m² x s and a thickness of less than 0.5 millimetres.

11. Filter bag according to any one of claims 8 to 10, **characterised in that** the stabilising layer has an air permeability of more than 500 l/m² x s and a thickness of less than 1 millimetre.

## Revendications

1. Sac à poussières (1), notamment pour un aspirateur comportant un orifice d'entrée (10) entouré par une plaque de fixation (6) et un non-tissé (4) perméable à l'air pour filtrer le passage d'air,
* le sac à poussières (1) ayant partiellement un film (5) étanche à l'air, soudé de manière étanche au non-tissé (4),
* le sac à poussières (1) étant constitué de deux couches soudées l'une à l'autre au niveau du bord,
sac à poussières **caractérisé en ce qu'**
la couche se compose d'un non-tissé (4) et d'un film (5).

2. Sac à poussières selon la revendication 1,
**caractérisé en ce que**
le film (5) est transparent et permet un contrôle du niveau de remplissage.

3. Sac à poussières selon la revendication 1 ou 2,
**caractérisé en ce que**
le non-tissé (4) est constitué de plusieurs couches et il comporte un pré-filtre en un non-tissé en volume avec une surface rugueuse et un filtre principal en un non-tissé plus fin.

4. Sac à poussières selon l'une des revendications 1 à 3,
**caractérisé en ce que**
le non-tissé (4) est constitué d'une combinaison à plusieurs couches formées de non-tissé extrudé et de non-tissé extrudé par son soufflage.

5. Sac à poussières selon l'une des revendications 1 à 4,
**caractérisé en ce que**
le non-tissé (4) comporte des nanofibres, en particulier une couche d'un non-tissé obtenu par extrusion soufflage.

6. Sac à poussières selon l'une des revendications 1 à 5,
**caractérisé en ce que**
le film (5) est muni sur le côté intérieur du sac d'un revêtement antibactérien.

7. Sac à poussières selon l'une des revendications 1 à 6,
**caractérisé en ce que**
l'orifice d'entrée (10) est entouré par le non-tissé (4) auquel est fixée la plaque de fixation (6) et un anneau (11) en non-tissé constitue un joint pour l'embout engagé dans l'orifice d'entrée (10).

8. Sac à poussières selon l'une des revendications 1 à 7,
**caractérisé en ce que**
le non-tissé (4) perméable à l'air se compose d'un pré-filtre en non-tissé, d'un accumulateur de poussières grossières, d'un filtre fin et d'une couche de stabilisation.

9. Sac à poussières selon la revendication 8,
**caractérisé en ce que**
l'accumulateur de poussières grossières a une perméabilité à l'air de plus de 1000 1/m² x s et une épaisseur comprise entre 1 et 2 mm.

10. Sac à poussières selon les revendications 8 ou 9,
**caractérisé en ce que**
le filtre fin a une perméabilité à l'air de plus de 200 1/m² x s et une épaisseur inférieure à 0,5 mm.

11. Sac à poussières selon les revendications 8 à 10,
**caractérisé en ce que**
la couche de stabilisation a une perméabilité à l'air supérieure à 500 1/m² x s et une épaisseur inférieure à 1 mm.
